# EUROPÄISCHE PATENTSCHRIFT

(11) **EP 0 308 596 B1**
(45) Veröffentlichungstag und Bekanntmachung des Hinweises auf die Patenterteilung: **11.12.1991**
(21) Anmeldenummer: 88111049.8
(22) Anmeldetag: 11.07.1988
(51) Int. Cl.: F22B 35/10

(54) **Verfahren zur Regelung der Speisewassermenge einer Dampferzeugeranlage**
Method for the regulation of the feed water flow in a steam plant
Procédé de réglage du débit d'eau d'alimentation d'une installation de production de vapeur

(30) Priorität: 22.09.1987 CH 3650/87
(43) Veröffentlichungstag der Anmeldung: 29.03.1989
(73) Patentinhaber: GEBRÜDER SULZER AKTIENGESELLSCHAFT, CH-8401 Winterthur (CH)
(72) Erfinder: Svoboda, Cenek, CH-8600 Dübendorf (CH)

(56) Entgegenhaltungen:
- CH-A- 517 266
- DE-A- 3 243 578
- FR-A- 1 418 864
- FR-A- 2 185 298
- FR-A- 2 401 380
- US-A- 3 096 744
- US-A- 3 164 135
- PATENT ABSTRACTS OF JAPAN, Band 3, Nr. 12 31. Januar 1979, Seite 86 M47; & JP-A-53 137 304 (MITSUBISHI JUKOGYO K.K.) 30-11-1978

## Beschreibung

Die Erfindung betrifft ein Verfahren zur Regelung der Speisewassermenge gemäss dem Oberbegriff des Anspruchs 1.

Aus der CH-PS 517 266 ist ein solches Verfahren bekannt, bei dem das Umschaltorgan vom Druck des Speisewassers an einer Druckmessstelle zwischen der Speisewasserpumpe und dem Verdampfer gesteuert wird. Das bekannte Verfahren funktioniert zufriedenstellend für eindeutig niedrige Lasten mit Nassdampf und eindeutig hohe Lasten mit Trockendampf. Bei Lasten um 45%, d.h. in der Nähe des Uebergangs von Nass- auf Trockendampf und umgekehrt, hat sich das bekannte Verfahren jedoch nicht bewährt, weil das Umschaltorgan zum zyklischen Schwanken zwischen den beiden Steuerungsarten neigt.

Darüberhinaus wird der Druck in der Speisewasserleitung von verschiedenen Faktoren beeinflusst, wie z.B. vom Verschmutzungsgrad der stromunterhalb der Druckmessstelle angeordneten Wasser- bzw. Dampfleitungen; diese Faktoren führen zu unerwünschten Abweichungen in der Regelung und verschlimmern insbesondere die Problematik im Zusammenhang mit dem kritischen Lastbereich um 45% Last zusätzlich.

Es ist daher Aufgabe der Erfindung, die Steuerung des Umschaltorgans so zu verbessern, dass sie bei allen Lasten zuverlässig arbeitet und von Störungen in der Dampferzeugeranlage weitgehend unbeeinflusst bleibt.

Diese Aufgabe wird durch die Merkmale des Kennzeichens des Anspruchs 1 gelöst.

Durch den Vergleich der Dampftemperatur am Eintritt des Wasserabscheiders mit der Sättigungstemperatur des Dampfes beim zugehörigen Wasserabscheiderdruck wird der Wassergehalt des in den Wasserabscheider eintretenden Dampfes eindeutig und unbeeinflusst von Störfaktoren festgestellt. Es hat sich gezeigt, dass bei Verwendung dieser Temperaturdifferenz zum Umsteuern des Umschaltorgans das eingangs geschilderte zyklische Schwanken des Umschaltorgans nicht mehr auftritt, so dass ein unkontrolliertes Pendeln der Speisewassermenge im kritischen Lastbereich verhindert wird.

Die Ansprüche 2 bis 5 kennzeichnen besonders vorteilhafte Varianten des erfindungsgemässen Verfahrens.

Die Variante nach Anspruch 6 sichert eine rasche Anpassung der Speisewassermenge an Aenderungen der Feuerung, wobei Anspruch 7 eine bevorzugte Anwendungsform der Variante nach Anspruch 6 darstellt, nach der eine Wirkung des dritten Signals bei Nassdampf am Eintritt des Wasserabscheiders verhindert wird. In diesem Betriebszustand würde nämlich das dritte Signal normalerweise dem gewünschten Regelverlauf entgegenwirken, da z.B. bei einer Lasterhöhung durch Vergrössern der Brennstoffmenge das dritte Signal eine parallele Zunahme der Speisewassermenge bewirken würde, wodurch weniger Dampf erzeugt würde und somit eine unerwünschte Erwärmung der dem Wasserabscheider nachgeschalteten Dampfleitungen einträte.

Aufgrund der Zeichnung werden nun die Erfindung und die damit verbundenen Vorteile näher erläutert.

Die Zeichnung zeigt schematisch die wesentlichen Teile einer erfindungsgemässen Dampferzeugeranlage. Eine in einer Speisewasserleitung 1 angeordnete Speisewasserpumpe 2, ein dieser Pumpe 2 nachgeschalteter Verdampfer 3, ein diesem nachgeschalteter Wasserabscheider 4 sowie Steuermittel 6 zur Steuerung der Speisewassermenge und ein in einer Steuereinheit 71 angeordnetes Umschaltorgan 7 sind zusammen mit einer fossilen Brennstoff verbrennenden Feuerung die Hauptkomponenten der Dampferzeugeranlage. Das Umschaltorgan 7 lässt bei niedriger Last mit Nassdampf ein vom Wasserstand im Wasserabscheider 4 ausgelöstes, erstes Signal und bei hoher Last, mit Trockendampf, ein von einer Dampftemperatur stromunterhalb des Wasserabscheiders 4 ausgelöstes, zweites Signal auf die Steuermittel 6 einwirken. Zwischen der Speisewasserpumpe 2 und dem Verdampfer 3 ist ein ebenfalls von der Feuerung 3′ erwärmter Ekonomizer 8 angeordnet. Dampfseitig sind dem Wasserabscheider 4 ein erster und ein zweiter Dampfüberhitzer 5 bzw. 5′ in Serie nachgeschaltet. Eine Umwälzpumpe 9 dient der Umwälzung des im Wasserabscheider 4 anfallenden Wassers durch eine Wasseraustrittleitung 14, den Ekonomizer 8, den Verdampfer 3 und zurück zum Abscheider 4.

In der Wasseraustrittsleitung 14 ist ein in Umwälzrichtung durchströmtes Rückschlagventil 15 vorgesehen, das verhindert, dass Wasser aus der Speisewasserleitung 1 über die Leitung 14 in den Abscheider 4 strömt. Eine Leitung 12 verbindet den Ausgang des Verdampfers 3 mit dem Eintritt des Abscheiders 4; in ihr ist ein erstes Temperaturmessgerät 16 vorgesehen. Eine dampfseitige Verbindung des Abscheiders 4 mit dem ersten Ueberhitzer 5 erfolgt über eine Dampfaustrittsleitung 13, in der ein Durchflussmesser 25 angeordnet ist.

Der Austritt des zweiten Ueberhitzers 5′ ist über eine Turbinendampfleitung 18 mit einer Dampfturbine 10 verbunden, die einen Generator 11 antreibt. Der Austritt der Dampfturbine 10 ist über in der Zeichnung nicht gezeigte Rohrleitungen an die Speisewasserleitung 1 angeschlossen.

Diese Leitungen enthalten Wärmeübertrager, einen Kondensator und eventuell eine Wasseraufbereitungsanlage sowie einen Speisewassertank mit Frischwasseranschluss. Bei Bedarf können auch Zwischenüberhitzer für die Dampfturbine 10 in der Dampferzeugeranlage vorgesehen werden. Der Wasserabscheider 4 weist einen Wasserstandsmesser 20 auf. Eine Verbindungsleitung zwischen dem ersten und dem zweiten Ueberhitzer 5 bzw. 5′ enthält ein zweites Temperaturmessgerät 30. Eine die Feuerung 3′ speisende Brennstoffzufuhrleitung 3˝ enthält einen Durchflussmesser 35 für die zur Feuerung strömende Brennstoffmenge ṁ_{B}.

Das erste Temperaturmessgerät 16 erzeugt ein der Dampftemperatur T_{E} am Eintritt des Wasserabscheiders 4 proportionales Signal. In einem ersten Vergleichsorgan 171 wird die Differenz ΔT zwischen dieser Temperatur T_{E} und der Sättigungstemperatur 50 des Dampfes beim zugehörigen Wasserabscheiderdruck gebildet, der durch einen Messfühler 51 gemessen und einem Gerät 52 zugeführt wird, in dem die zugehörige Sättigungstemperatur 50 ermittelt wird. Diese Temperaturdifferenz ΔT wird über eine Signalleitung 19 einem Steuerorgan 70 zugeführt, das über eine weitere Signalleitung 19′ auf das Umschaltorgan 7 auf eine weiter unten beschriebene Weise einwirkt.

Der Wasserstandsmesser 20 sendet ein dem Wasserstand im Abscheider 4 proportionales Signal über eine Signalleitung 29, zu einem zweiten Vergleichsorgan 172, in dem dieses Signal mit einem Wasserstandssollwert 21 verglichen wird. Die Differenz der beiden Signale wird einem PID-Regler 22 und von diesem einem dritten Vergleichsorgan 173 zugeführt. Diesem dritten Vergleichsorgan 173 fliesst ausserdem ein dem Dampfstrom ṁ_{D} in der Dampfaustrittsleitung 13 proportionales, vom Durchflussmesser 25 erzeugtes Signal zu, das über eine ein Glied 26 zur Abschwächung der Signalstärke enthaltende Signalleitung 39 übertragen wird. Durch Summierung der aus dem Wasserstandsmesser 20 und dem Durchflussmesser 25 stammenden Signale wird im dritten Vergleichsorgan 173 das - als "erstes Signal" bezeichnete - Signal 101 gebildet, das über eine Signalleitung 49, zu einem ersten Kontakt 27 des Umschaltorgans 7 weitergeleitet wird.

Das Temperaturmessgerät 30 sendet ein der Dampftemperatur T_{A} zwischen dem ersten und dem zweiten Ueberhitzer 5 bzw. 5′ proportionales Signal über eine Signalleitung 59 zu einem vierten Vergleichsorgan 174, in dem die Differenz zwischen dieser Temperatur und einem Temperatursollwert 31 gebildet wird. Diese Differenz wird einem weiteren PID-Regler 32 zugeführt, der ein - als "zweites Signal" bezeichnetes - Signal 102 bildet und auf einen zweiten Kontakt 37 des Umschaltorgans 7 einwirken lässt.

Ueber eine Signalleitung 69 verbindet das Umschaltorgan 7 - gesteuert von der Temperaturdifferenz ΔT - einen der beiden Kontakte 27 und 37 mit einem fünften Vergleichsorgan 175 und überträgt so mit Hilfe der Steuereinheit 71 das "erste" oder das "zweite Signal" auf dieses Vergleichsorgan.

Diesem Vergleichsorgan 175 wird ausserdem von einem Maximalwertglied 40 ein Signal 43 additiv aufgegeben, das ein "drittes Signal" bildet. Das Maximalglied 40 empfängt ein Signal 41, das eine vorgewählte Minimallast - vorzugsweise diejenige, bei der der Uebergang von Nassdampf auf Trockendampf und umgekehrt stattfindet - wiederspiegelt, und ein vom Durchflussmesser 35 ausgelöstes Signal 42, das der die Last des Dampferzeugers bestimmenden Brennstoffmenge ṁ_{B} proportional ist und das in einem dynamischen Glied 42′ für einen Vergleich mit dem Minimallastsignal 41 umgeformt wurde. Das Maximalwertglied 40 wählt dann das dem grösseren der beiden Signale 41 und 42 entsprechende dritte Signal 43 aus. Dieses wird, wie bereits erwähnt, dem Vergleichsorgan 175 zugeführt. Die Summe aus dem von der Steuereinheit 71 her stammenden Signal und dem Signal 43 wird in die Steuermittel 6 eingegeben, die auf die Speisewassermenge einwirken.

Bei den Steuermitteln 6 handelt es sich um eine übliche Ausführung, die sowohl auf die Drehzahl der Speisewasserpumpe 2 als auch auf ein Ventil in der Speisewasserleitung 1 oder auf beides einwirken kann. Da diese Mittel an sich bekannt und nicht erfindungswesentlich sind, wird hier nicht näher darauf eingegangen.

Die Dampferzeugeranlage nach der Zeichnung arbeitet wie folgt:
Die Speisewasserpumpe 2 fördert Speisewasser über die Speisewasserleitung 1 in den Ekonomizer 8, in dem es von der Feuerung 3′ vorgewärmt wird; vom Ekonomizer 8 gelangt das vorgewärmte Wasser in den Verdampfer 3. Hier wird es verdampft und tritt entweder als Nass- oder als Trockendampf über die Leitung 12 in den Wasserabscheider 4 ein. Der Wasserabscheider 4 trennt die flüssige und die dampfförmige Phase des eintretenden Dampfes voneinander, wonach die flüssige Phase mit Hilfe der Umwälzpumpe 9 über die Wasseraustrittsleitung 14 und das Rückschlagventil 15 in die Speisewasserleitung 1 zurückgeführt wird, während die dampfförmige Phase über die Dampfaustrittsleitung 13 den Ueberhitzern 5, 5′ zufliesst. Der überhitzte Dampf wird über die Turbinendampfleitung 18 zur Dampfturbine 10 geleitet, in der er expandiert und Arbeit zur Erzeugung von elektrischem Strom im Generator 11 leistet.

Die im ersten Vergleichsorgan 171 festgestellte Temperaturdifferenz ΔT wird im Steuerorgan 70 ausgewertet. Dieses gibt jeweils eines der drei folgenden Befehlssignale "S" aus:
- S = -1, wenn die Temperaturdifferenz kleiner oder gleich Null ist,
- S = +1, wenn die Temperaturdifferenz grösser als ein Grenzwert G ist, und
- S = 0, wenn die Temperaturdifferenz grösser als Null, aber kleiner als der oder gleich dem Grenzwert G ist.

Bei S = -1 liegt das Umschaltorgan 7 am ersten Kontakt 27 an und gibt das "erste Signal" über das Vergleichsorgan 175 an die Steuermittel 6 weiter. Ist dagegen das Befehlssignal S = +1, so liegt das Umschaltorgan 7 am zweiten Kontakt 37 an und leitet das "zweite Signal" weiter. Bei einem Befehl S = 0 bleibt das Umschaltorgan 7 in einer neutralen Stellung, wobei das zeitlich davor zuletzt dem fünften Vergleichsorgan 175 zugeführte erste oder zweite Signal mit Hilfe der Steuereinheit 71 festgehalten und dem fünften Vergleichsorgan 175 weiterhin zugeleitet wird.

Der Grenzwert G ≧ 0°C wird dabei für die Dampferzeugeranlage empirisch so niedrig wie möglich festgelegt, aber doch derart, dass im kritischen Lastbereich um 45% Last, in dem der Uebergang Nass- zu Trockendampf und umgekehrt stattfindet, der Befehl S = 0 das Umschaltorgan 7 erreicht, um ein unkontrolliertes Hin- und Herschwanken der Speisewassermenge zu verhindern. In der Praxis wird G vorzugsweise unterhalb 30°C festgelegt, wobei in den meisten Fällen erfahrungsgemäss G = 0°C gesetzt werden kann, ohne dass derartige Schwankungen auftreten.

Es ist beim Umschalten des Umschaltorgans 7 wichtig, dass der Uebergang von einem Signal auf das andere stossfrei geschieht, was z.B. durch entsprechende Festsetzung des I-Anteils der PID-Regler 22 und 32 und mit Hilfe der Steuereinheit 71 möglich ist.

Im fünften Vergleichsorgan 175 werden das aus dem Umschaltorgan 7 kommende erste bzw. zweite Signal zum "dritten Signal" addiert und zur Steuerung der Speisewassermenge den Steuermitteln 6 zugeführt, so dass neben der Aenderung des Wasserstands im Wasserabscheider 4 bzw. der Dampftemperatur T_{A} stromunterhalb des Wasserabscheiders 4, auch die zur Feuerung 3′ strömende Brennstoffmenge ṁ_{B}, die für die jeweilige Last des Dampferzeugers massgebend ist, in der Regelung berücksichtigt wird.

## Patentansprüche

1. Verfahren zur Regelung der Speisewassermenge einer mit fossilen Brennstoffen befeuerten Dampferzeugeranlage, die eine in einer Speisewasserleitung angeordnete Speisewasserpumpe, einen der Speisewasserpumpe nachgeschalteten Verdampfer, einen dem Verdampfer nachgeschalteten Wasserabscheider, Steuermittel zur Steuerung der Speisewassermenge und ein Umschaltorgan enthält, das bei niedriger Dampferzeugerlast mit Nassdampf ein vom Wasserstand im Wasserabscheider ausgelöstes, erstes Signal und bei hoher Dampferzeugerlast mit Trockendampf ein von der Dampftemperatur stromunterhalb des Wasserabscheiders ausgelöstes, zweites Signal auf die Steuermittel einwirken lässt, dadurch **gekennzeichnet,** dass die Differenz ΔT zwischen der Dampftemperatur am Eintritt des Wasserabscheiders und der Sättigungstemperatur des Dampfes beim zugehörigen Wasserabscheiderdruck gebildet wird und dass diese Temperaturdifferenz ΔT mit einer ausgewählten Grenzwerttemperatur G ≧ 0°C verglichen und das Umschaltorgan so gesteuert wird, dass
bei Temperaturdifferenzen ΔT kleiner oder gleich Null (ΔT ≦ 0) das erste Signal auf die Steuermittel einwirkt,
bei Temperaturdifferenzen ΔT grösser als der Grenzwert G (ΔT>G) das zweite Signal auf die Steuermittel einwirkt und bei G > 0°C und bei Temperaturdifferenzen ΔT grösser als Null, aber kleiner als der oder gleich dem Grenzwert G (0 < ΔT ≦ G) das zeitlich davor zuletzt wirkende, erste oder zweite Signal weiter auf die Steuermittel einwirkt.

2. Verfahren nach Anspruch 1, dadurch gekennzeichnet, dass das erste und zweite Signal über je einen Regler auf die Steuermittel einwirken, wobei die Regler vorzugsweise PID-Regler sind.

3. Verfahren nach Anspruch 1 oder 2, wobei dem Wasserabscheider dampfseitig mindestens ein Dampfüberhitzer nachgeschaltet ist, dadurch gekennzeichnet, dass die Dampftemperatur für das zweite Signal stromunterhalb des Dampfüberhitzers gemessen wird.

4. Verfahren nach Anspruch 3, wobei mindestens zwei nacheinander geschaltete Dampfüberhitzer vorhanden sind, dadurch gekennzeichnet, dass die Dampftemperatur für das zweite Signal in einer Verbindungsleitung zwischen zwei Dampfüberhitzern gemessen wird.

5. Verfahren nach einem der Ansprüche 1 bis 4, wobei auf die Steuermittel eine Summe, gebildet aus dem ersten oder aus dem zweiten Signal und einem die der Dampferzeugeranlage zuströmende Brennstoffmenge repräsentierenden dritten Signal, einwirkt, dadurch gekennzeichnet, dass das dritte Signal nur dann wirksam wird, wenn die Dampferzeugeranlage eine vorgewählte Minimallast überschritten hat.

6. Verfahren nach Anspruch 5, dadurch gekennzeichnet, dass als Minimallast diejenige gewählt wird, bei der der Uebergang von Nass- auf Trockendampf und umgekehrt stattfindet.

## Claims

1. A method of controlling the feed water quantity of a fossil-fuel-fired vapour-producing plant having: a feed water pump disposed in a feed water line; an evaporator disposed after such pump; a water separator disposed after the evaporator; actuating means for controlling the feed water quantity; and a changeover element which on low vapour-producer load with wet steam causes a first signal triggered by the water level in the water separator and, on high vapour-producer load with dry steam, a second signal triggered by the vapour temperature downstream of the water separator, to act on the actuating means, characterised in that the difference ΔT between the vapour temperature at the water separator entry and the saturation temperature of the vapour at the associated water separator pressure is formed and compared with a selected critical temperature G ≧ 0°C and the changeover element is so controlled that at temperature differences ΔT ≦ 0 the first signal acts on the actuating means, at temperature differences ΔT greater than the critical value G (ΔT > G) the second signal acts on the actuating means and at G > 0°C and at temperature differences ΔT > 0 but less than or equal to the critical value G (0 < ΔT ≦ G) the immediately previous first or second signal which was acting continues to act on the actuating means.

2. A method according to claim 1, characterised in that the first and second signal each act by way of a controller on the actuating means, the controllers preferably being PID controllers.

3. A method according to claim 1 or 2, at least one vapour superheater being disposed after the water separator on the vapour side, characterised in that the vapour temperature for the second signal is measured downstream of the vapour superheater.

4. A method according to claim 3, there being at least two consecutively connected vapour superheaters, characterised in that the vapour temperature for the second signal is measured in a connecting line between two vapour superheaters.

5. A method according to any one of claims 1 to 4, a sum formed from the first or second signal and from a third signal representing the quantity of fuel inflowing to the vapour-producing plant acting on the actuating means, characterised in that the third signal takes effect only when the vapour-producing plant has overshot a predetermined minimum load.

6. A method according to claim 5, characterised in that the minimum load chosen is the load at which the changeover from wet steam to dry steam and vice versa occurs.

## Revendications

1. Procédé de régulation du débit d'eau d'alimentation d'une installation de génération de vapeur brûlant des combustibles fossiles, cette installation comprenant une pompe à eau d'alimentation disposée dans une conduite d'eau d'alimentation, un évaporateur disposé en aval de la pompe à eau d'alimentation, un séparateur d'eau branché en aval de l'évaporateur, des moyens de commande pour la régulation du débit d'eau d'alimentation, et un organe commutateur qui, en cas de faible charge du générateur de vapeur, à vapeur saturée, transmet un premier signal déclenché par le niveau d'eau dans le séparateur d'eau et, en cas de forte charge du générateur de vapeur, à vapeur sèche, transmet un deuxième signal déclenché par la température de la vapeur en aval du séparateur d'eau, ces signaux agissant sur les moyens de commande, caractérisé en ce que l'on détermine la différence ΔT entre la température de la vapeur à l'entrée du séparateur d'eau et la température de saturation de la vapeur, pour une pression correspondante donnée dans le séparateur d'eau, et cette différence ΔT de température est comparée à une température limite G ≧ 0 °C, et l'organe commutateur (7) est commandé de telle sorte que, si les différences ΔT de température sont inférieures ou égales à zéro (ΔT ≦ 0), le premier signal agisse sur les moyens (6) de commande, et que, si les différences ΔT de température sont supérieures à la valeur limite G (ΔT ≧ G), le deuxième signal agisse sur les moyens (6) de commande, et que, pour G > 0 °c et si les différences ΔT de température sont supérieures à zéro, mais inférieures ou égales à la valeur limite G (0 < ΔT ≦ G), celui parmi les premier et deuxième signaux qui, dans l'ordre chronologique, était actif en dernier, continue d'agir sur les moyens (6) de commande.

2. Procédé selon la revendication 1, caractérisé en ce que le premier et le deuxième signal agissent chacun par l'intermédiaire d'un régulateur (22, 32) sur les moyens (6) de commande, les régulateurs étant réalisés de préférence sous forme de régulateurs PID.

3. Procédé selon l'une des revendications 1 ou 2, où au moins un surchauffeur (5, 5') de vapeur est disposé dans le circuit de vapeur en aval du séparateur d'eau, caractérisé en ce que la température de la vapeur, destinée à constituer le deuxième signal, est mesurée en aval du surchauffeur de vapeur.

4. Procédé selon la revendication 3, qui incorpore au moins deux surchauffeurs (5, 5') de vapeur branchés en série, caractérisé en ce que la température de la vapeur, destinée à constituer le deuxième signal, est mesurée dans une conduite de liaison entre deux surchauffeurs de vapeur.

5. Procédé selon l'une des revendications 1 à 4, où une somme, composée du premier ou du deuxième signal et d'un troisième signal représentant la quantité de combustible alimentant l'installation de génération de vapeur, agit sur les moyens (6) de commande, caractérisé en ce que le troisième signal n'est actif que lorsque l'installation de génération de vapeur a franchi une charge minimale prédéterminée.

6. Procédé selon la revendication 5, caractérisé en ce que l'on choisit comme charge minimale celle qui correspond à la transition de la vapeur saturée en vapeur sèche et vice versa.
